# EUROPÄISCHE PATENTSCHRIFT

(11) **EP 0 670 139 B1**
(45) Veröffentlichungstag und Bekanntmachung des Hinweises auf die Patenterteilung: **02.11.2000**
(21) Anmeldenummer: 95102964.4
(22) Anmeldetag: 02.03.1995
(51) Int. Cl.: A47L 11/22

(54) **Kehrmaschine**
Floor-sweeping machine
Machine à balayer

(30) Priorität: 03.03.1994 DE 4407091
(43) Veröffentlichungstag der Anmeldung: 06.09.1995
(73) Patentinhaber: Kränzle, Josef, D-89257 Illertissen (DE)
(72) Erfinder: Kränzle, Josef, D-89257 Illertissen (DE)
(74) Vertreter: Fiener, Josef

(56) Entgegenhaltungen:
- DE-U- 9 307 349
- FR-A- 1 395 975
- US-A- 3 462 924
- US-A- 3 649 997
- US-A- 4 071 920
- PATENT ABSTRACTS OF JAPAN vol. 15 no. 293 (C-0853) ,25.Juli 1991 & JP-A-03 106320 (SANYO ELECTRIC CO LTD)

## Beschreibung

Die Erfindung betrifft eine Kehrmaschine mit wenigstens einer das Kehrgut zu einem Fangkorb fördernden Kehrwalze, die zumindest bereichsweise von einem Gehäuse umgeben ist, wobei zum Schieben der Kehrmaschine ein sich schräg nach oben zur Bedienperson hin erstreckender Griffbügel vorgesehen ist (siehe die US-A-4 071 920).

Derartige Kehrmaschinen dienen insbesondere zum Reinigen von größeren Hof- oder Hallenflächen, wobei das Kehrgut mittels einer oder mehrerer Kehrwalzen aufgenommen wird und in einen Fangkorb befördert wird. Hierbei sind Arbeitsleistungen von mehreren hundert Quadratmetern oder mehr auf kraftschonende Weise möglich, da die Kehrmaschine mit der etwa 80 cm breiten Kehrwalze auf einfache Weise über die zu kehrende Fläche geschoben wird. Zum Schieben der Kehrmaschine ist ein schräg nach oben zur Bedienperson hin erstreckender Griffbügel vorgesehen. Um eine möglichst direkte Krafteinleitung zu erreichen, ist der Griffbügel in Nähe von Abstütz- und Antriebsrädern für die Kehrwalze vorgesehen. Hierdurch ergibt sich insgesamt eine Gesamtlänge von ca. 1,5 bis 2 m, insbesondere, wenn am vorderen Ende der Kehrwalze noch rotierende Zuführbürsten oder Seitenbesen vorgesehen sind. Nach der Kehrarbeit nimmt somit die Kehrmaschine eine relativ große Grund- oder Stellfläche in Anspruch. Deshalb wurde bei derartigen Kehrmaschinen auch häufig der nach hinten auskragende Griffbügel mittels Steckverbindungen oder dgl. abmontiert. Dennoch nimmt die Kehrmaschine beispielsweise bei einer Kehrwalzenbreite von 80 cm noch nahezu 1 m² als Stellplatz ein. Zudem ist das Ab- und Wiederanschrauben des Griffbügels relativ arbeitsaufwendig, so daß darauf häufig verzichtet wird.

Demzufolge liegt der Erfindung die Aufgabe zugrunde, eine Kehrmaschine zu schaffen, die in Aufbewahrungs- oder Abstellposition einen sehr geringen Platzbedarf aufweist, wobei zudem der Arbeitsaufwand zum Überführen in diese platzsparende Aufbewahrungsstellung reduziert werden soll.

Diese Aufgabe wird gelöst mit einer Kehrmaschine gemäß den Merkmalen des Patentanspruches 1.

Da in der Aufbewahrungsstellung der Kehrmaschine diese in aufrechter Ausrichtung aufgestellt ist, benötigt sie nur noch etwa ein Drittel oder ein Viertel der üblichen Stellfläche, so daß die Kehrmaschine in Art eines aufgestellten Koffers platzsparend verstaut werden kann. In dieser aufrechten Aufbewahrungsstellung ist die Kehrmaschine durch Abstützpunkte abgestützt, die durch die seitlichen Schwenklager des abgeklappten Griffbügels gebildet sind. Die beiden seitlichen Schwenklager sind hierbei im Bereich der Gehäuseoberkante und der Gehäuserückkante vorgesehen, so daß sich im Zusammenwirken mit der Gehäuserückseite, insbesondere einem damit verbundenen Fangkorbrahmen eine stabile Dreipunkt- oder Vierpunktabstützung ergibt. Hierbei ist von besonderem Vorteil, daß somit der Griffbügel nur noch umgeklappt werden muß und die Kehrmaschine aufgestellt wird, so daS kein arbeitsaufwendiges Abmontieren des Griffbügels erforderlich ist. Zudem ist von Vorteil, daß der obere Teil des Griffbügels in der abgeklappten Stellung an dem Fangkorb anliegt, so daß ein Herausfallen des nunmehr ebenfalls aufrechtstehenden Fangkorbes aus dem Gehäuse verhindert wird. Damit ist ein vorheriges Entleeren des z. B. halb gefüllten Fangkorbes nicht erforderlich, so daß auch in kürzeren Arbeitspausen die aufrechte Aufbewahrungsstellung auf einfache und schnelle Weise hergestellt werden kann.

Weitere vorteilhafte Ausgestaltungen sind Gegenstand der abhängigen Ansprüche.

Nachfolgend wird ein Ausführungsbeispiel anhand der Zeichnung näher erläutert und beschrieben. Hierin zeigen:
- Fig. 1: eine Seitenansicht der Kehrmaschine in Arbeitsstellung;
- Fig. 2: eine Seitenansicht der Kehrmaschine in aufrechter Aufbewahrungsstellung; und
- Fig. 3: eine um 90° gedrehte Ansicht auf die Oberseite der Kehrmaschine gemäß Fig. 2.

In Fig. 1 ist eine Kehrmaschine 1 dargestellt, die wenigstens eine das auf dem Boden liegende Kehrgut aufnehmende Kehrwalze 2 aufweist und dieses im Überwurfprinzip in einen Fangkorb 3 fördert. Der Fangkorb 3 ist von einem Fangkorbrahmen 3a umgeben, der mit einem die Kehrwalze 2 zumindest teilweise umgebenden Gehäuse 4 verbunden bzw. einstückig ausgebildet ist. An dem Gehäuse 4 bzw. dem Fangkorbrahmen 3a ist ein unter etwa 30° schräg nach oben verlaufender Griffbügel 5 zum Schieben der Kehrmaschine 1 vorgesehen. Etwa bei einem Drittel der Länge des Griffbügels 5 sind zwei seitliche Schwenklager 6 vorgesehen, die dabei so angeordnet sind, daß sie sich etwa im Schnittpunkt der an die Gehäuseoberkante 4a und die Gehäuserückkante 4b gelegten Tangenten befinden.

Am vorderen Ende der Kehrmaschine 1 sind eine oder zwei Zuführbürsten 7 vorgesehen, die das Kehrgut in seitlicher Richtung zusammenfassen und der Kehrwalze oder dem Kehrwalzenpaar 2 zuführen. Die Kehrwalze(-n) ist/sind dabei über seitlich am Gehäuse 4 angeordnete Räder 8 abgestützt und zugleich angetrieben.

In Fig. 2 ist die Kehrmaschine gemäß Fig. 1 in aufrechter Aufbewahrungsstellung B gezeigt, wobei die Kehrmaschine 1 gegenüber der Betriebsstellung gemäß Fig. 1 um 90° gekippt wird. Wie ersichtlich, nimmt dabei die Kehrmaschine 1 nur noch etwa ein Viertel des Stellplatzes gegenüber der Grundfläche in Betriebsstellung ein. Hierdurch kann die Kehrmaschine 1 in aufrechter Aufbewahrungsstellung B beispielsweise an Wänden einfach aufgestellt werden. Dabei ist die Kehrmaschine 1 an den beiden seitlichen Schwenklagern 6 (vgl. auch Fig. 3) abgestützt, so daß sich eine standfeste Aufbewahrungsstellung B ergibt. Von besonderem Vorteil ist hierbei, daß der obere Teil 5a des Griffbügels 5 auf einfache Weise auf die Oberseite des Gehäuses 4 geklappt werden kann, wobei der Fangkorb 3 gegen Herausfallen gesichert ist. Hierbei können an den Anlagepunkten zwischen dem Fangkorb 3 und dem oberen Teil 5a des Griffbügels 5 Gummihülsen 9 vorgesehen sein, um eine sichere Halterung des Fangkorbes 3 innerhalb des Gehäuses 4 bzw. des Fangkorbrahmens 3a zu gewährleisten. Es sei darauf hingewiesen, daß der Fangkorbrahmen 3a als das am weitesten nach hinten herausstehende Teil des Gehäuses 4 sich in der Vertikalebene gemäß Fig. 1 bzw. in aufrechter Aufbewahrungsstellung B in Horizontalebene mit den Schwenklagern 6 befindet, so daß die aufrechtstehende Aufbewahrungsstellung B auch in vollständig freistehender Stellung der Kehrmaschine 1 gewährleistet ist.

Dies ist in der um 90° gedrehten Ansicht gemäß Fig. 3 auf die Kehrmaschine dargestellt, wobei insbesondere die Dreipunktabstützung durch die beiden seitlichen Schwenklager 6 und dem tiefsten Punkt (Wölbung als weiterer Abstützpunkt 3b) des Fangkorbrahmens 3a ersichtlich ist. Ebenso ist aus Fig. 3 ersichtlich, daß sich das obere Teil 5a des abgeklappten Griffbügels 5 zu dem in Betriebsstellung oberen Querholm hin verjüngt, so daß die hier oberen beiden Ecken des Fangkorbes 3 mit abgedeckt werden und somit ein Herausfallen des Fangkorbes 3 in der aufrechten Aufbewahrungsstellung B der Kehrmaschine verhindert wird. Somit ist für den Fangkorb 3 keine zusätzliche Verriegelung erforderlich, da in der Betriebsstellung gemäß Fig. 1 der Fangkorb ohnehin liegend in dem Fangkorbrahmen 3a angeordnet ist.

Bei den beiden Schwenklagern 6 ist zudem ein Druckknopf 6a schematisch angedeutet, der eine Arretiereinrichtung mit mehreren Raststellungen bildet, so daß der obere Teil 5a des Griffbügels 5 zumindest in den beiden in Fig. 1 und 2 dargestellten Stellungen einrastet und damit arretiert wird. Zudem ist in der Stellung gemäß Fig. 1 noch eine Neigungsverstellung des Griffbügels 5 vorgesehen, so daß dieser an die jeweilige Körpergröße der Bedienperson angepaßt werden kann. Derartige Arretiereinrichtungen 6a sind beispielsweise von Beschlägen für Dachfenster bekannt, so daß eine nähere Beschreibung entbehrlich ist. Wesentlich ist hierbei lediglich, daß der Druckknopf 6a im Zentrum des Schwenklagers 6 federbelastet ist und somit bei Betätigung ein Verstellen des oberen Teils 5a des Griffbügels 5 ermöglicht, während bei Loslassen des Druckknopfes 6a der Griffbügel 5 in der eingestellten Position arretiert wird. In zweckmäßiger Weise sind die beiden Schwenklager 6 rollenförmig ausgebildet, so daß eine einfache Unterbringung der Arretiereinrichtung 6a mit dem Druckknopf und beispielsweise einer Lochscheibe ermöglicht wird. Andererseits wird durch die rollenförmige Ausbildung des Schwenklagers 6 eine sichere Abstützung der Kehrmaschine 1 in aufgestellter Position B erreicht. Bevorzugt ist hierbei der Außenumfang des Schwenklagers 6 aus Kunststoff gebildet oder mit einem elastischen Gummimaterial versehen, so daß sich eine rutschfeste Auflage der Schwenklager 6 in der aufgestellten Aufbewahrungsstellung B der Kehrmaschine 1 ergibt. Der untere Teil 5b des Griffbügels 5 ist hierbei an beiden Seiten der Kehrmaschine 1 mit Schraub- oder Steckverbindungen am Fangkorbrahmen 3a direkt hinter den Abstützrädern 8 befestigt. Am Fangkorbrahmen 3a ist zudem wenigstens eine lenkbare Rolle 10 zur Abstützung der Kehrmaschine 1 in Arbeitsstellung gemäß Fig. 1 befestigt.

## Patentansprüche

1. Kehrmaschine (1) mit wenigstens einer das Kehrgut zu einem Fangkorb (3) fördernden Kehrwalze (2), die zumindest bereichsweise von einem Gehäuse (4) umgeben ist, wobei zum Schieben der Kehrmaschine ein sich schräg nach oben zur Bedienperson hin erstreckender Griffbügel (5) vorgesehen ist,
dadurch gekennzeichnet, daß
der Griffbügel (5) im Schnittebenen-Bereich der Gehäuseoberkante (4a) und der Gehäuserückkante (4b) zwei seitliche Schwenklager (6) zum Abklappen des Griffbügels (5) aufweist, die in aufrechter Aufbewahrungsstellung (B) der Kehrmaschine (1) als Abstützpunkte ausgebildet sind.

2. Kehrmaschine nach Anspruch 1,
dadurch gekennzeichnet, daß
wenigstens eines der Schwenklager (6) zur Verstellung des Griffbügels (5) eine Arretiereinrichtung (6a) mit mehreren Raststellungen aufweist.

3. Kehrmaschine nach Anspruch 1 oder 2,
dadurch gekennzeichnet, daß
die Schwenklager (6) rollenförmig ausgebildet sind.

4. Kehrmaschine nach einem der Ansprüche 1 bis 3,
dadurch gekennzeichnet, daß
der Fangkorb (3) von einem Fangkorbrahmen (3a) umgeben ist, der einstückig mit dem Gehäuse (4) ausgebildet ist.

5. Kehrmaschine nach Anspruch 4,
dadurch gekennzeichnet, daß
der Fangkorbrahmen (3a) in Aufbewahrungsstellung (B) der Kehrmaschine (1) neben den Schwenklagern (6) als weiterer Abstützpunkt (3b) ausgebildet ist.

6. Kehrmaschine nach Anspruch 5,
dadurch gekennzeichnet, daß
der Fangkorbrahmen (3a) zur Bildung einer Dreipunktabstützung - in Bezug auf die Kehrwalze - nach außen gewölbt ausgebildet ist.

7. Kehrmaschine nach einem der Ansprüche 2 bis 6,
dadurch gekennzeichnet, daß
die Arretiervorrichtung (6a) einen federbelasteten, zentralen Druckknopf aufweist.

8. Kehrmaschine nach einem der Ansprüche 1 bis 7,
dadurch gekennzeichnet, daß
der Griffbügel (5) seitlich am Gehäuse (4) unmittelbar
hinter zwei Abstütz- und Antriebsrädern (8) befestigt ist.

9. Kehrmaschine nach einem der Ansprüche 1 bis 8,
dadurch gekennzeichnet, daß
die Schwenklager (6) etwa bei einem Drittel der Länge des Griffbügels (5) - in Seitenansicht gesehen - angeordnet sind.

10. Kehrmaschine nach einem der Ansprüche 1 bis 9,
dadurch gekennzeichnet, daß
der obere Teil (5a) des Griffbügels (5) in abgeklappter, arretierter Stellung am Fangkorb (3) zu dessen Halterung anliegt.

## Claims

1. A floor-sweeping machine (1) comprising at least one sweeping cylinder (2) which advances the dust to a collecting bin (3) and is at least partly enclosed by a housing (4), wherein a handle (5) sloping upwards in the direction of the operator is provided for pushing the floor-sweeping machine,
characterized in that
the handle (5) includes two lateral pivot bearings (6) located in the sectional plane area of the top edge (4a) of the housing and the rear edge (4b) of the housing to hinge down the handle (5), said pivot bearings forming support points when the floor-sweeping machine (1) is in an upright storage position (B).

2. The floor-sweeping machine of claim 1, characterized in that at least one of the pivot bearings (6) includes an arresting means (6a) having several stop locations to adjust the handle (5).

3. The floor-sweeping machine of either claim 1 or claim 2, characterized in that the pivot bearings (6) are formed in the shape of rollers.

4. The floor-sweeping machine of any of claims 1 to 3, characterized in that the collecting bin (3) is surrounded by a collecting bin frame (3a) which is an integral part of the housing (4).

5. The floor-sweeping machine of claim 4, characterized in that further to the pivot bearings (6), the collecting bin frame (3a) forms an additional support point (3b) when the floor-sweeping machine is in its storage position (B).

6. The floor-sweeping machine of claim 5, characterized in that the collecting bin frame (3a) has a convex shape to form a three-point support with respect to the sweeping cylinder.

7. The floor-sweeping machine of any of claims 2 to 6, characterized in that the arresting means (6a) comprises a spring-loaded central press button.

8. The floor-sweeping machine of any of claims 1 to 7, characterized in that the handle (5) is fixed directly behind two support and drive wheels (8) on either side of the housing (4).

9. The floor-sweeping machine of any of claims 1 to 8, characterized in that the pivot bearings (6) are located at approximately a third of the length of the handle (5) when viewed from a side direction.

10. The floor-sweeping machine of any of claims 1 to 9, characterized in that the upper portion (5a) of the handle (5), in its hinged, locked position, abuts the collecting bin (3) for the support thereof.

## Revendications

1. Machine à balayer (1) avec au moins un cylindre balayeur (2) qui amène le produit de balayage à un panier collecteur (3) et qui est entouré par un carter (4) au moins par endroits, une poignée en arceau (5) s'étendant en biais vers le haut en direction de l'utilisateur étant prévue pour pousser la machine à balayer, caractérisée en ce que la poignée en arceau (5) comporte, dans la zone du plan de coupe du bord supérieur du carter (4a) et du bord arrière du carter (4b), deux paliers de pivotement latéraux (6) pour rabattre la poignée en arceau (5), qui, en position relevée de rangement (B) de la machine à balayer (1), sont conçus comme points d'appui.

2. Machine à balayer selon la revendication 1, caractérisée en ce qu'au moins l'un des paliers de pivotement (6) comporte un dispositif de blocage (6a) avec plusieurs positions de crantage pour le réglage de la poignée en arceau (5).

3. Machine à balayer selon la revendication 1 ou 2, caractérisée en ce que les paliers de pivotement (6) sont conçus sous forme de roulettes.

4. Machine à balayer selon l'une des revendications 1 à 3, caractérisée en ce que le panier collecteur (3) est entouré d'un cadre de panier collecteur (3a), qui est conçu d'un seul tenant avec le carter (4).

5. Machine à balayer selon la revendication 4, caractérisée en ce que le cadre du panier collecteur (3a), en position de rangement (B) de la machine à balayer (1), est conçu comme point d'appui supplémentaire (3b) en sus des paliers de pivotement (6).

6. Machine à balayer selon la revendication 5, caractérisée en ce que le cadre du panier collecteur (3a) est conçu sous forme bombée vers l'extérieur pour former un appui en trois points - par rapport au cylindre balayeur.

7. Machine à balayer selon l'une des revendications 2 à 6, caractérisée en ce que le dispositif de blocage (6a) comporte un bouton-poussoir central sous contrainte de ressort.

8. Machine à balayer selon l'une des revendications 1 à 7, caractérisée en ce que la poignée en arceau (5) est fixée sur le carter (4) immédiatement derrière deux roues d'appui et d'entraînement (8).

9. Machine à balayer selon l'une des revendications 1 à 8, caractérisée en ce que les paliers de pivotement (6) - considérés en vue latérale -, sont disposés approximativement à hauteur du tiers de la longueur de la poignée en arceau (5).

10. Machine à balayer selon l'une des revendications 1 à 9, caractérisée en ce que la partie supérieure (5a) de la poignée en arceau (5), en position rabattue et bloquée, repose contre le panier collecteur (3) pour en réaliser la fixation.
